# EUROPÄISCHE PATENTSCHRIFT

(11) **EP 1 321 201 B1**
(45) Veröffentlichungstag und Bekanntmachung des Hinweises auf die Patenterteilung: **11.08.2004**
(21) Anmeldenummer: 02024793.8
(22) Anmeldetag: 07.11.2002
(51) Int. Cl.: B21D 26/02, B23P 11/00

(54) **Fertigungsverfahren mittels Innenhochdruckumformung**
Method of manufacturing by hydroforming
Méthode de fabrication par hydroformage

(30) Priorität: 19.12.2001 DE 10162393
(43) Veröffentlichungstag der Anmeldung: 25.06.2003
(73) Patentinhaber: Bayerische Motoren Werke Aktiengesellschaft, 80809 München (DE)
(72) Erfinder: Schiffler, Walter-Josef, 84130 Dingolfing (DE)

(56) Entgegenhaltungen:
- EP-A- 0 895 819
- EP-A- 1 321 205
- WO-A-01/03881
- DE-A- 19 508 632
- DE-A- 19 752 171
- US-A- 6 134 767

## Beschreibung

Die vorliegende Erfindung betrifft ein Fertigungsverfahren gemäß dem Oberbegriff des Patentanspruches 1 (siehe US-A 6 134 767).

In der DE 197 19 426 A1 ist die Herstellung eines Hohlkörpers nach dem Verfahren der Innenhochdruckumformung beschrieben. Dort wird ein Bauteilrohling, z.B. ein Stahlrohr, zwischen zwei Werkzeughälften eines Innenhochdruckumformwerkzeugs eingelegt. Anschließend werden die beiden Enden des Bauteilrohlings verschlossen und in das Innere des Bauteilrohlings wird ein Druckmedium eingebracht. Durch Druckbeaufschlagung wird das Rohr entsprechend der Innenkontur des Innenhochdruckumformwerkzeugs verformt. In das Innenhochdruckumformwerkzeug sind weitere Werkzeuge integriert. Bei einem Ausführungsbeispiel ist in einer Werkzeughälfte des Innenhochdruckumformwerkzeugs ein Stanzwerkzeug angeordnet, mit dem Löcher bzw. Durchbrüche in das Innenhochdruckumformbauteil gestanzt werden. Mit diesem Innenhochdruckumformwerkzeug bzw. dem darin integrierten Zusatzwerkzeug können also zusätzlich zu der eigentlichen Innenhochdruckverformung des Bauteilrohlings weitere Bearbeitungsschritte durchgeführt werden.

Durch Innenhochdruckumformung hergestellte Bauteile sind vielseitig einsetzbar, insbesondere im Kfz-Bereich. Beispielsweise sind bei dem aktuellen Cabrio-Modell der 3er-Baureihe von BMW der Frontscheiben-Querträger und die A-Säulen aus "Innenhochdruckumformbauteilen" hergestellt. An diesen Innenhochdruckumformbauteüen müssen nun wiederum Befestigungselemente zur Verbindung mit anderen Bauteilen vorgesehen sein. Die Verbindung mit anderen Bauteilen erfolgt bislang üblicherweise durch Schweiß- und Schraubtechniken. Bei der Gewindeschraubtechnik werden in einem separaten Arbeitsschritt "Gewindeeinsätze" in die Innenhochdruckumformbauteile eingebracht bzw. Bolzen auf die Innenhochdruckumformbauteile aufgeschweißt. Dies ist jedoch mit heblichem Aufwand verbunden.

Aufgabe der Erfindung ist es, ein Fertigungsverfahren anzugeben, mit dem ganz allgemein "Verbindungselemente" in einfacher Weise an Innenhochdruckumformbauteilen befestigbar sind.

Diese Aufgabe wird durch die Merkmale des Patentanspruches 1 gelöst. Vorteilhafte Ausgestaltungen und Weiterbildungen der Erfindung sind den Unteransprüchen zu entnehmen.

Das Grundprinzip der Erfindung besteht darin, unmittelbar nach der Herstellung des Innenhochdruckumformbauteils, d.h. im Innenhochdruckumformwerkzeug, ein Verbindungs- bzw. Befestigungselement in das Innenhochdruckumformbauteil einzustanzen und anschließend das Verbindungs- bzw. Befestigungselement so zu verformen, dass es formschlüssig mit dem Innenhochdruckumformbauteil verbunden ist.

Das Verbindungs- bzw. Befestigungselement wird dabei vereinfacht ausgedrückt als "Stanzwerkzeug" zum Stanzen einer Durchgangsöffnung in der Wandung des Innenhochdruckumformbauteils verwendet. Anschließend wird das Verbindungs- bzw. Befestigungselement ähnlich wie ein Blindniet plastisch verformt und dadurch fest mit dem Innenhochdruckumformbauteil verbunden. Da das Verbindungs- bzw. Befestigungselement beim "Setzen" als "Stanzwerkzeug" fungiert, weist es vorzugsweise eine höhere Festigkeit auf als das Material des Innenhochdruckumformbauteils.

Das Befestigungselement kann beispielsweise eine Topfmutter mit Innengewinde sein. Ähnlich wie bei einem Blindniet kann ein Zugdorn vorgesehen sein, der in den Boden der Topfmutter eingeschraubt ist. Nach dem "Einstanzen" der Topfmutter in die Wandung des Innenhochdruckumformbauteils wird die Topfmutter mittels eines am Zugdorn und an einem Rand der Topfmutter anzusetzenden Werkzeug zusammengepresst. Die Topfmutter verformt sich dabei und "fließt" in Radialrichtung, wodurch sich eine formschlüssige Verbindung mit dem Innenhochdruckumformbauteil ergibt. Nach Erreichen einer vorgegebenen Zugkraft bzw. einer vorgegebenen Zuglänge wird Zugdorn entfernt, d.h. ausgeschraubt.

Alternativ dazu kann das Befestigungselement auch in anderer Weise verformt und formschlüssig mit dem Innenhochdruckumformbauteil verbunden werden. Wesentlich ist nämlich vor allem, dass das Befestigungselement als "Stanzwerkzeug" fungiert und bei noch im Innenhochdruckumformwerkzeug befindlichem Innenhochdruckumformbauteil eingestanzt wird.

Nach einer Weiterbildung der Erfindung ist vorgesehen, dass das Befestigungselement, das auch als Einsatzelement" bezeichnet werden kann, in einer Seitenansicht asymmetrisch ist. Unter "asymmetrisch" ist hier zu verstehen, dass das Befestigungs- bzw. Einsatzelement in einem stirnseitigen Umfangsbereich eine phasenartige Abschrägung aufweist. Die phasenartige Abschrägung hat den Zweck, dass beim "Eindrücken" bzw. Einstanzen des Befestigungselementes in die Wandung des Innenhochdruckumformbauteils der "Stanzbutzen" "nach innen" gebogen wird und nicht abreißt. Der Stanzbutzen verbleibt somit am Innenhochdruckumformbauteil. Er wird also nicht herausgestanzt. Bei Hohlbauteilen ist es nämlich oftmals schwierig, lose Stanzbutzen aus dem Hohlraum herauszubekommen. Insbesondere bei Fahrzeugbauteilen sind lose im Hohlraum befindliche Stanzbutzen aus Geräusch- oder Sicherheitsgründen nicht akzeptabel.

Vorzugsweise weist das Befestigungs- bzw. Einsatzelement auf der "Setzseite", d.h. auf der Außenseite des Innenhochdruckumformbauteils einen umlaufenden vorspringenden Rand auf. Das Befestigungs- bzw. Einsatzelement wird dann soweit in die Wandung des Innenhochdruckumformbauteils eingestanzt, dass der vorspringende Rand an der Außenwand des Innenhochdruckumformbauteils anliegt.

Nach der anschließenden plastischen Verformung des Befestigungsbauteils ist dieses unlösbar mit dem Innenhochdruckumformbauteil verbunden.

Ein wesentlicher Vorteil der Erfindung besteht darin, dass in einem einzigen "integrierten" Prozess-Schritt Gewindeeinsätze bzw. Gewindebolzen für mittelschwere und schwere Schraubverbindungen in das Innenhochdruckumformbauteil eingebracht werden können. Da das Innenhochdruckumformbauteil beim Setzen der Gewindeeinsätze bzw. Gewindebolzen im Innenhochdruckumformwerkzeug verbleibt, ist eine sehr genaue Positionierung der Gewindeeinsätze und Gewindebolzen und somit eine sehr prozesssichere für die Großserienfertigung geeignete Befestigung möglich. Im Unterschied zum Stand der Technik, wo "Verbindungselemente" außerhalb des Innenhochdruckumformwerkzeugs in einem separaten Arbeitsgang gesetzt" werden, braucht das Innenhochdruckumformbauteil nicht erneut eingespannt und positioniert werden, da es bei der Montage der "Verbindungselemente" im Innenhochdruckumformwerkzeug verbleibt.

Im folgenden wird die Erfindung anhand eines Ausführungsbeispiels erläutert. Die Figuren 1 - 6 zeigen in stark vereinfachter schematischer Darstellung die einzelnen "Phasen" beim Setzen eines "Verbindungselements", das hier eine Gewindetopfmutter ist.

In bekannter Weise wird ein Bauteilrohling, z.B. ein Rohrrohling zwischen zwei Werkzeughälften 1, 2 eines Innenhochdruckumformwerkzeugs eingelegt. Anschließend werden die beiden Enden (nicht dargestellt) des Bauteilrohlings verschlossen. In einen Innenraum des Bauteilrohlings wird dann ein Druckmedium eingebracht. Durch Druckbeaufschlagung des Bauteilinnenraumes, was hier durch Pfeil 3 angedeutet ist, wird der Bauteilrohling verformt und kommt zur Anlage an der Innenkontur des Innenhochdruckumformwerkzeugs, wodurch sich das in den Figuren 1 bis 6 schematisch angedeutete Innenhochdruckumformbauteil 4 ergibt. In einem Werkzeugteil bzw. in einer Werkzeughälfte 2 ist eine Ausnehmung 5 vorgesehen, in die ein Befestigungselement 6 eingebracht ist. Das Befestigungselement ist hier eine Topfmutter mit einem Innengewinde. An der dem Innenhochdruckumformbauteil 4 zugewandten Stirnseite der Topfmutter, d.h. im Bereich des Bodens der Topfmutter, ist eine phasenartige Abschrägung 7 vorgesehen. Die Topfmutter 6 ist also in einer Seitenansicht asymmetrisch.

An ihrem anderen stirnseitigen Ende weist die Topfmutter 6 einen umlaufenden vorspringenden Rand 8 auf. Ferner ist ein sogenannter Zugdorn 9 vorgesehen, der sich in das Innere der Topfmutter 6 erstreckt.

In Figur 1 steht die Topfmutter 6 mit ihrer einen Stirnseite an der Außenseite der Wand des Innenhochdruckumformbauteils 4 an.

Anschließend wird die Topfmutter 6 durch einen hier nicht dargestellten Stanzmechanismus, der ebenfalls in das Innenhochdruckumformwerkzeug 2 integriert sein kann, in die Wand des Innenhochdruckumformbauteils 4 eingestanzt, was in den Figuren 2 - 6 dargestellt ist. Die Wand des Innenhochdruckumformbauteils 4 wird dabei mittels der Stirnseite 10 der Topfmutter durchgestanzt, aber nicht umlaufend. Durch die an der Topfmutter 6 vorgesehene Abschrägung 7 ist nämlich sichergestellt, dass ein dabei entstehender Stanzbutzen 11 nach innen umgebogen wird und nicht ausgestanzt wird. Der Stanzbutzen 11 verbleibt also am Innenhochdruckumformbauteil 4.

Wie aus den Figuren 5 und 6 ersichtlich ist, wird die Topfmutter 6 soweit in die Wandung in des Innenhochdruckumformbauteils 4 eingestanzt, dass der umlaufende Rand 8 an der Außenseite der Wand des Innenhochdruckumformbauteils 4 anliegt.

Wie aus Figur 6 ersichtlich ist, wird im letzten Schritt die Topfmutter 6 plastisch verformt. Ähnlich wie bei einem Blindniet wird der Zugdom 9 nach außen gezogen. Mit einem hier nicht dargestellten Gegenhalter wird auf den Rand 8 der Topfmutter 6 eine Gegenkraft aufgebracht. Der Boden der Topfmutter 6 wird somit zur Innenseite der Wandung des Innenhochdruckumformbauteils 4 hingezogen. Die Topfmutter 6 verformt sich dabei plastisch, wobei der Randbereich der Topfmutter 6 radial nach außen fließt. Hierbei entsteht ein Wulst 12, der an der Innenseite der Wandung des Innenhochdruckumformbauteils 4 anliegt. Die Topfmutter 6 ist nun formschlüssig und unlösbar mit dem Innenhochdruckumformbauteil 4 verbunden. Nach Erreichen einer vorgegebenen Zugkraft bzw. Zuglänge kann der Zugdorn 9 von der Topfmutter 6 entfernt werden.

Die Topfmutter 6 kann nun als Befestigungselement zum Anschrauben anderer Bauteile an das Innenhochdruckumformbauteil 4 verwendet werden.

Alternativ zu dem hier gezeigten Ausführungsbeispiel kann auch eine Mutter mit einem durchgehenden Innengewinde vorgesehen sein, in das der Zugdorn zum Setzen der Mutter eingeschraubt wird.

Ferner könnte ein Einsatzelement verwendet werden, bei dem der Zugdorn nach dem "Setzen" am Einsatzelement verbleibt. Der Zugdorn kann beispielsweise ein Außengewinde aufweisen, auf das dann ein weiteres Bauteil aufgeschraubt wird.

## Patentansprüche

1. Fertigungsverfahren mit folgenden Schritten:
a) Einbringen eines Bauteilrohlings zwischen Werkzeugteile eines Innenhochdruckumformwerkzeugs,
b)Schließen des Innenhochdruckumformwerkzeugs,
c) Umformen des Bauteilrohlings mittels eines Druckmediums in ein Innenhochdruckumformbauteil,
d) Stanzen einer Durchgangsöffnung in einer Wandung des Innenhochdruckumformbauteils, wobei das Innenhochdruckumformbauteil im Innenhochdruckumformwerkzeug verbleibt und wobei die Stanzbearbeitung über eine Ausnehmung erfolgt, die im Innenhochdruckumformwerkzeug vorgesehen ist, wobei
die Durchgangsöffnung mit einem Einsatzelement (6) gestanzt wird, das nach dem Stanzen in der Durchgangsöffnung verbleibt, dadurch gekennziechnet, daβ das in der Durchgangsöffnung verbleibende Einsatzelement (6) plastisch verformt und dadurch formschlüssig mit dem Innenhochdruckumformbauteil (4) verbunden wird.

2. Fertigungsverfahren nach Anspruch 1, **dadurch gekennzeichnet, dass** das Einsatzelement (6) in einer Seitenansicht asymmetrisch ist, wobei an einer Stirnseite des Einsatzelementes (6) eine phasenartige Abschrägung (7) vorgesehen ist.

3. Fertigungsverfahren nach einem der Ansprüche 1 oder 2, **dadurch gekennzeichnet, dass** das Einsatzelement (6) einen umlaufenden vorspringenden Rand (8) aufweist und dass das Einsatzelement (6) nach dem Stanzen soweit in die Durchgangsöffnung eingepresst wird, dass der Rand (8) an einer Außenseite des Innenhochdruckumformbauteils (4) anliegt.

4. Fertigungsverfahren nach einem der Ansprüche 1 bis 3, **dadurch gekennzeichnet, dass** das Einsatzelement (6) einen Zugdom (9) aufweist, der zur plastischen Verformung des Einsatzelementes (6) vorgesehen ist.

5. Fertigungsverfahren nach einem der Ansprüche 1 bis 4, **dadurch gekennzeichnet, dass** das Material des Einsatzelementes (6) eine höhere Festigkeit aufweist als das Material des Innenhochdruckumformbauteils (4).

6. Fertigungsverfahren nach einem der Ansprüche 1 bis 5, **dadurch gekennzeichnet, dass** das Einsatzelement (6) eine Topfmutter ist.

7. Fertigungsverfahren nach Anspruch 6, **dadurch gekennzeichnet, dass** sich der Zugdorn (9) in das Innere der Topfmutter erstreckt.

8. Fertigungsverfahren nach Anspruch 7, **dadurch gekennzeichnet, dass** sich der Zugdorn (9) in den Boden der Topfmutter eingeschraubt ist.

9. Fertigungsverfahren nach einem der Ansprüche 1 bis 5, **dadurch gekennzeichnet, dass** das Einsatzelement (6) eine Mutter mit einem durchgehenden Innengewinde ist, in das der Zugdorn (9) lösbar eingeschraubt ist.

10. Fertigungsverfahren nach einem der Ansprüche 1 bis 5, **dadurch gekennzeichnet, dass** mit dem Einsatzelement (6) ein Zugdorn (9) unlösbar verbunden ist, der ein Außengewinde aufweist.

## Claims

1. A method of production in the following steps:
a) inserting a blank component between parts of a tool for moulding at high internal pressure,
b) closing the moulding tool,
c) using a pressure medium to mould the blank component in a component for moulding at high internal pressure and
d) punching a passage opening in a wall of the moulded component, wherein the moulded component remains in the moulding tool and wherein punching is effected through a recess formed in the moulding tool, wherein
the passage opening is punched by an insertion element (6) which remains in the passage opening after punching, **characterised in that** the insertion element (6) remaining in the passage opening is practically deformed and thus positively connected to the component (4) moulded at high internal pressure.

2. A method according to claim 1, **characterised in that** the insertion element (6) is asymmetrical in side view, wherein a chamfer-like bevel (7) is provided on an end face of the insertion element (6).

3. A method according to claim 1 or claim 2, **characterised in that** the insertion element (6) has a peripheral projecting edge (8) and after punching is pressed into the passage opening until the edge (8) abuts an outer side of the moulded component (4).

4. A method according to any of claims 1 to 3, **characterised in that** the insertion element (6) comprises a tension mandrel (9) for plastic deformation of the insertion element (6).

5. A method according to any of claims 1 to 4, **characterised in that** the insertion element (6) is made of stronger material than the moulded component (4).

6. A method according to any of claims 1 to 5, **characterised in that** the insertion element (6) is a pot nut.

7. A method according to claim 6, **characterised in that** the tension mandrel (9) extends inside the pot nut.

8. A method according to claim 7, **characterised in that** the mandrel (9) is screwed into the base of the pot nut.

9. A method according to any of claims 1 to 5, **characterised in that** the insertion element (6) is a nut with a continuous internal thread into which the mandrel (9) is releasably screwed.

10. A method according to any of claims 1 to 5, **characterised in that** the insertion element (6) is non-releasably connected to a tension mandrel (9) having an external screwthread.

## Revendications

1. Procédé de fabrication comprenant les étapes suivantes :
a) mise en place d'une ébauche de pièce entre des parties d'outils appartenant à un outil de déformation par haute pression intérieure,
b) fermeture de l'outil de déformation par haute pression intérieure,
c) déformation de l'ébauche de pièce au moyen d'un milieu sous pression pour former une pièce de déformation par haute pression intérieure,
d) découpage d'une ouverture traversante dans une paroi de la pièce de déformation par haute pression intérieure, la pièce de déformation par haute pression intérieure restant alors dans l'outil de déformation par haute pression intérieure et le travail de découpage s'effectuant au moyen d'un évidement qui est prévu dans l'outil de déformation par haute pression intérieure, l'ouverture traversante étant découpée au moyen d'un élément d'insertion (6) qui reste dans l'ouverture traversante après le découpage,
**caractérisé en ce que**
l'élément d'insertion (6) qui reste dans l'ouverture de découpage subit une déformation plastique et est assemblé par ce moyen à la pièce de déformation par haute pression intérieure (4) par une liaison par forme.

2. Procédé de fabrication selon la revendication 1,
**caractérisé en ce que**
l'élément d'insertion (6) est asymétrique en vue de côté, à savoir que sur un côté frontal de l'élément d'insertion (6), est prévue une surface inclinée (7) en forme de chanfrein.

3. Procédé de fabrication selon une des revendications 1 ou 2,
**caractérisé en ce que**
l'élément d'insertion (6) présente un bord saillant périphérique (8) et l'élément d'insertion (6) est enfoncé dans l'ouverture traversante après le découpage suffisamment loin pour que le bord (8) s'appuie contre un côté extérieur de la pièce de déformation par haute pression intérieure (4).

4. Procédé de fabrication selon une des revendications 1 à 3,
**caractérisé en ce que**
l'élément d'insertion (6) présente un mandrin de traction (9) prévu pour exécuter la déformation plastique de l'élément d'insertion (6).

5. Procédé de fabrication selon une des revendications 1 à 4,
**caractérisé en ce que**
la matière de l'élément d'insertion (6) possède une résistance mécanique supérieure à celle de la matière de la pièce de déformation par haute pression intérieure (4).

6. Procédé de fabrication selon une des revendications 1 à 5,
**caractérisé en ce que**
l'élément d'insertion (6) est un écrou borgne.

7. Procédé de fabrication selon la revendication 6,
**caractérisé en ce que**
les mandrins de traction (9) se prolongent dans l'intérieur de l'écrou borgne.

8. Procédé de fabrication selon la revendication 7.
**caractérisé en ce que**
le mandrin de traction (9) est vissé dans le fond de l'écrou borgne.

9. Procédé de fabrication selon une des revendications 1 à 5,
**caractérisé en ce que**
l'élément d'insertion (6) est un écrou possédant un filetage intérieur traversant, dans lequel le mandrin de traction (9) est vissé de façon séparable.

10. Procédé de fabrication selon une des revendications 1 à 5,
**caractérisé en ce qu'**
à l'élément d'insertion (6), est relié de façon inséparable un mandrin de traction (9) qui présente un filetage extérieur.
